# EUROPÄISCHE PATENTSCHRIFT

(11) **EP 1 770 200 B1**
(45) Veröffentlichungstag und Bekanntmachung des Hinweises auf die Patenterteilung: **04.08.2010**
(21) Anmeldenummer: 06020207.4
(22) Anmeldetag: 27.09.2006
(51) Int. Cl.: D06F 58/04

(54) **Schleifband für Wäschetrommel**
Frictionstrip for laundry drum
Bande de frottement pour tambour à linge

(30) Priorität: 30.09.2005 DE 202005015603 U
(43) Veröffentlichungstag der Anmeldung: 04.04.2007
(73) Patentinhaber: Electrolux Home Products Corporation N.V., 1930 Zaventem (BE)
(72) Erfinder: Schadt, Richard, 90475 Nürnberg (DE)
(74) Vertreter: Baumgartl, Gerhard Willi

(56) Entgegenhaltungen:
- EP-A- 1 683 907
- DE-A1- 19 525 778
- DE-A1- 19 732 951

## Beschreibung

Die Erfindung betrifft ein Schleifband für eine Wäschetrommel eines Wäschetrockners, das um die Wäschetrommel zum Abgriff eines elektrischen Signals herumgelegt ist, sowie einen Wäschetrockner mit einem solchen Schleifband.

Bei einem herkömmlichen Wäschetrockner wird zur Leitfähigkeitsmessung der Restfeuchte der in der Wäschetrommel zu trocknenden Wäsche an zwei voneinander isolierten Kontaktbereichen im Wäschetrommelinneren die Leitfähigkeit über die noch feuchte Wäsche bestimmt. Ein erster Kontaktbereich ist dabei üblicherweise der metallische Trommelmantel und ein zweiter Kontakt ist auf Trommelrippen angeordnet, die gegenüber dem Trommelmantel isolierend sind. Der zweite Kontakt ist mit einem elektrischen Leiter verbunden, der isolierend durch den Trommelmantel geführt ist und dort mit einem isoliert auf dem Trommelmantel aufgelegten metallischen Schleifband verbunden ist. Bei einer herkömmlichen Ausführung, wie in der EP 1 683 907 offenbart, ist die Länge des Schleifbandes länger als der Umfang des. Trommelmantels, so dass sich die Enden des Schleifbandes überlappen. Der Höhenunterschied am Schleifband kann bei Schleifkontakten, die mit hoher Anlagekraft gegen das Schleifband anliegen, zur Geräuschbildung führen. Bei einer weiteren herkömmlichen Ausführung ist die Länge des Schleifbandes so gewählt, dass die Kanten der beiden Enden des Schleifbands aneinanderstoßen und bei der Montage mittels Laserschweißen verschweißt werden. Die Schweißnaht weist eine geringe Höhenunebenheit auf, so dass Schleifgeräusche weitgehend vermieden sind. Der Montageaufwand für ein solches spaltfreies bzw. höhenunterschiedfreies Schleifband ist sehr hoch.

Es ist daher Aufgabe der Erfindung, ein Schleifband für eine Wäschetrommel sowie einen Wäschetrockner mit einem solchen Schleifband vorzusehen, bei denen das Schleifband auf einfache Weise montierbar ist und während des Betriebs die Geräuschentwicklung zwischen Schleifband und einem Schleifkontakt weitgehend unterbunden ist.

Diese Aufgabe wird mit den Merkmalen des Anspruchs 1 bzw. 16 gelöst.

Vorteilhafte Ausgestaltungen sind Gegenstand der Unteransprüche.

Bei einem erfindungsgemäßen Schleifband ist die Länge so gewählt, dass bei Montage des Schleifbandes auf einer Wäschetrommel die beiden Enden am Trommelmantel überlappen. Als erstes Ende wird das Ende des Schleifbandes bezeichnet, dass auf dem anderen, zweiten Ende aufliegt und somit dieses teilweise überlappt. Der Überlappungsbereich des zweiten Endes schließt sich an dessen Schleifzonenbereich an, wobei der Schleifzonenbereich ein Bereich ist, in dem ein Schleifelement während der Drehung der Trommel schleifend anliegt, um ein elektrisches Signal an das Schleifband anzulegen oder von diesem abzugreifen. Das zweite Ende hat eine Absenkung bzgl. des Schleifzonenbereichs des zweiten Endes. Nähert man sich somit vom ersten Ende her kommend dem Ende des Schleifzonenbereichs des zweiten Endes, so geht der Schleifzonenbereich des zweiten Endes in eine Absenkung über, auf der das erste Ende aufliegt. Durch die Absenkung im vordersten Bereich des zweiten Endes und die Auflage des ersten Endes darauf wird ein Höhenunterschied zwischen den Schleifzonenbereichen des ersten und des zweiten Endes minimiert. Ein die Schleifzonengrenze zwischen dem ersten und dem zweiten Ende überstreifender Schleifkontakt ruft aufgrund der verringerten bzw. nicht vorhanden Höhendifferenz deutlich weniger bzw. keine Ablaufgeräusche hervor. Es ist nicht erforderlich, eine Schweißnaht im Übergangsbereich der Schleifzonen vom ersten zum zweiten Ende bzw. umgekehrt vorzusehen. Daher kann das Schleifband kostengünstig montiert werden.

Vorteilhaft ist die Absenkung bzw. Höhenstufe des zweiten Endes auf der Verlängerung der Schleifzone des zweiten Endes ausgebildet, so dass die Schleifzone des ersten Endes auf dieser Verlängerung aufliegt und durch diese mechanisch unterstützt wird. In Ausgestaltung kann stattdessen oder zusätzlich ein Seitenbereich des zweiten Endes als Überlappungsbereich zu einem Seitenbereich des ersten Endes wirken, so dass das erste Ende nur oder zusätzlich am Seitenbereich auf dem zweiten Ende aufliegt. Höhenunterschied bedeutet hier im montierten Zustand des Schleifbandes auf der Wäschetrommel einen Radiusunterschied bezüglich der Trommelachse. Oder im unmontierten, gestreckten Zustand des Schleifbandes bedeutet Höhenunterschied eine Auslenkung zur Bezugsfläche des bandartigen Schleifelements.

Ganz besonders vorteilhaft weist die Absenkung eine Höhenstufe zwischen der Absenkung und dem Schleifzonenbereich des zweiten Endes auf, die der Dicke des Schleifzonenbereichs am ersten Ende entspricht. Dabei kann das erste Ende derart im Absenkungsbereich des zweiten Endes aufgelegt werden, dass zwischen den aneinandergrenzenden Schleifzonenbereichen kein Höhenunterschied mehr vorhanden ist.

In einer Ausgestaltung sind seitlich der Schleifzonen am ersten und/oder zweiten Ende Seitenzonen ausgebildet, die Ausrichtelemente aufweisen, um die beiden Enden zumindest im Schleifzonenbereich möglichst spielfrei aneinander- oder aufeinanderzufügen, so dass während des Betriebs kein Höhenversatz aufgrund von thermischen oder mechanischen Belastungen zwischen den beiden Schleifzonen der beiden Enden auftritt. Besonders vorteilhaft sind in den Seitenbereichen oder in einem Seitenbereich Verzahnungselemente angeordnet, wobei ein oder mehrere Verzahnungselemente des ersten Endes mit einem oder mehreren Verzahnungselementen des anderen Endes zusammenwirken, so dass nach der Montage auf einer Wäschetrommel ein Formschluss in radiale und/oder axiale Richtung entsteht.

In weiterer Ausgestaltung ist zumindest eine vorspringende Zunge in der Seitenzone des ersten Endes angeordnet, die bei der Montage unter die Seitenzone des zweiten Endes geführt wird, so dass einerseits die Schleifzone des ersten Endes auf den Absenkungsbereich des zweiten Endes aufliegt, während die vorspringende Zunge des ersten Endes durch das Untergreifen des zweiten Endes bzw. des Seitenbereichs des zweiten Endes das erste Ende auf das zweite Ende niederhält. Bei einer besonders vorteilhaften Ausgestaltung weisen das erste und/oder das zweite Ende eine vorspringende Zunge auf, die bei der Montage um einen Ausleger des entsprechenden Gegenendes herumgebogen wird, so dass durch die herumgebogene Zunge unter Zusammenwirken mit dem Ausleger in Umfangsrichtung wirkende Zugkräfte aufgenommen werden.

Ganz besonders vorteilhaft ist die Seitenzone des ersten und/oder zweiten Endes gegenüber der jeweiligen Schleifzone höhenversetzt, so dass sich an der Verbindungsstelle zwischen Schleifzone und Seitenzone aufgrund des Absenkungsbereichs eine Versteifung gegenüber Abknicken und Verbiegen ergibt. Diese Versteifung verhindert trotz hoher in Umfangsrichtung wirkender Zugkräfte ein Ausbeulen oder Abknicken des Schleifzonenbereichs an den sich überlappenden Enden des Schleifbandes. Damit wird ebenfalls das Entstehen von Höhenunterschieden bzw. radialen Auslenkungen im Bereich der Überlappung verhindert und die Geräuschbildung reduziert. Diese Versteifung ist vorzugsweise längs zum Schleifband betrachtet gekrümmt um sich bei der Montage sauber an den Trommelradius anzupassen.

Anhand von Figuren wird eine Ausführungsform der Erfindung näher erläutert. Es zeigen:
- Fig. 1: eine Wäschetrommel eines Wäschetrockners mit einem montierten Schleifband,
- Fig.2: die Verzahnung eines oberen mit einem unteren Ende des Schleifbandes von Fig. 1 kurz vor der Endbefestigung,
- Fig. 3A: eine gestauchte Darstellung des Schleifbandes in abgewickeltem Zustand,
- Fig. 3B: eine Abstufung im Überlappungsbereich des unteren Bandendes in Querschnittansicht,
- Fig. 3C: eine Teilquerschnittdarstellung des oberen Endes des Schleifbandes,
- Fig. 3D: eine Querschnittdarstellung längs der Schnittlinie F-F in Fig. 3A, und
- Fig. 3E: eine Querschnittdarstellung längs der Schnittlinie G-G in Fig. 3A.

Fig. 1 zeigt eine Seitenansicht einer Wäschetrommel 1 eines nicht weiter dargestellten Wäschetrockners. Wie in Fig. 1 dargestellt, ist die Wäschetrommel 1 von der rechten Seite her durch eine Ladeöffnung 2 be- und entladbar. Auf der Rückseite der Wäschetrommel 1 ist diese an einer Achse 3 drehbar gelagert. Umlaufend um einen Trommelmantel 5 der Wäschetrommel 1 ist ein Schleifband 7 montiert, wobei das Schleifband 7 gegenüber dem Trommelmantel 5 mittels eines Isolierbandes 9 elektrisch isoliert ist. Das Schleifband 7 ist eine elektrische Leiterbahn für einen nicht dargestellten Schleifkontakt, der mit einem elektrisch leitenden Element unter mechanischer Vorspannung auf einer Schleifzone des Schleifbands aufliegt. Über eine Durchgangsverbindung 11 ist das Schleifband mit einem Kontaktelement im Inneren der Trommel verbunden, so dass zwischen dem Kontaktelement im Inneren der Trommel und dem elektrisch leitenden Trommelmantel 5 aus Edelstahl die Leitfähigkeit der in der Trommel befindlichen Wäsche messbar ist. Das Schleifband 7 ist aus dem gleichen Edelstahlmaterial hergestellt, aus dem der Trommelmantel 5 besteht, so dass der Trommelmantel 5 und das Schleifband 7 die gleichen thermischen Ausdehnungseigenschaften und Korrosionseigenschaften aufweisen.

Die Länge des Schleifbandes 7 ist so bemessen, dass sich die Enden des Schleifbandes 7 überlappen, wobei ein oberes Ende 13 auf einem unteren Ende 15 aufliegt. Ein Auflagebereich 20 des unteren Endes 15, auf dem das obere Ende 13 aufliegt, ist gegenüber einer Schleifrinne 17b des unteren Endes 15 abgesenkt. Die Fügestelle zwischen oberen und unterem Ende 13, 15 ist unten in Verbindung mit den Fig. 2 und Fig. 3A bis 3E weiter beschrieben.

Zur Montage des Schleifbandes 7 an der Wäschetrommel 1 werden mittels eines Werkzeugs das obere Ende 13 in Spannlöchern 21 und das untere Ende in Spannlöchern 23 ergriffen und durch Zusammenziehen der Löcher 21 in Richtung 23 bzw. umgekehrt wird das Schleifband 7 unter Spannung auf den Trommelmantel 5 festgezogen. In dem so gespannten Zustand wird das obere mit dem unteren Ende 13, 15 verbunden, indem eine Falzzunge 25 des unteren Endes 15 um einen Ausleger 29a des oberen Endes herumgeschlagen wird. Fig. 1 zeigt die Falzzunge 25 zu beiden Seiten der Schleifrinne 17b des unteren Endes 15 im umgefalteten und damit im montierten Zustand des Schleifbandes 7. Dagegen zeigt Fig. 2 die Falzzungen 25 noch im ursprünglich gestreckten Zustand, bevor diese um die Ausleger 29a des oberen Endes 13 herumgeschlagen sind.

Fig. 2 zeigt das obere Ende 13 und das untere Ende 15 im ineinander verzahnten Zustand, jedoch bevor die Enden 13, 15 mittels Zusammenziehen der Spannlöcher 21, 23 in ihre Endstellung gebracht sind. Bei diesem Zwischenschritt vor der Endbefestigung liegt die Schleifrinne 17a des oberen Endes 13 auf dem Auflagebereich 20 des unteren Endes 15 auf und die vom obere Ende 13 vorspringenden Ausrichtzungen 31 greifen unter Seitenbereiche 18b seitlich der Schleifrinne 17b des unteren Endes 15. Neben den Ausrichtzungen 31 stehen seitlich die Ausleger 29a hervor, um die dann im zusammengezogenen Zustand die Falzzungen 25 herumgeschlagen werden.

In dem in Fig. 2 noch nicht entmontierten Zustand verlaufen die Falzzungen 25 zunächst unter den Auslegern 29a und werden zur Befestigung des unteren Endes 15 am oberen Ende 13 von unten nach oben und dann nach hinten in Richtung unteres Ende 15 gebogen, so dass die Falzzungen 25 von unten kommend die Ausleger 29a umgreifen und an deren Oberseite nach hinten zurücklaufen. Von unten kommend schließt an die Schleifrinne 17b des unteren Endes 15 eine Stufe 33 an, an der die Schleifrinne 17b abbricht und in den Auflagebereich 20 übergeht, wobei die Höhe der Stufe 33 genau der Blechstärke des Schleifbandes 7 entspricht, insbesondere der Stärke des Blechs im Bereich der Schleifrinne 17a des oberen Endes 13. Der in Fig. 2 dargestellte Spalt S zwischen dem unteren Ansatz der Stufe 33 am Auflagebereich 20 und der Vorderkante der Schleifrinne 17a verringert sich beim Zusammenschieben der Enden zueinander, so dass im entmontierten Zustand der Spalt S nahezu verschwindet und zwischen der Vorderkante der Schleifrinne 17b am Ansatz der Stufe 33 und der Vorderkante der Schleifrinne 17a ein Spalt mit ungefähr der Länge der Flanke bzw. Stufe 33 vorhanden ist.

Ein seitliches Ausrichten der Enden 13, 15 zueinander erfolgt neben der Verzahnung durch die Zungen 25, 31 auch durch ein Eingreifen der nach oben vorstehenden Spannlöcher 23 in Langlöcher 27, die an Auslegern 29b am oberen Ende 13 des Schleifbandes 7 ausgebildet sind.

Fig. 3A zeigt eine Draufsicht auf das abgewickelte Schleifband 7 in gestauchter Darstellung. Das Schleifband ist an beiden Enden jeweils aus einem homogenen Flachband herausgestanzt und während des Stanzens gleichzeitig geprägt. Mittels des Stanzens werden die Konturen wie die Zungen 25 und 31 sowie die Ausleger 29a, 29b ausgebildet. Gleichzeitig wird während des Stanzens durch die Prägung die vorstehende Kürzhülse der Spannlöcher 21, 23 erzeugt. Ebenso wird beim Stanzen die Absenkung an der Stufe 33 aufgeprägt, wie dies in Fig. 3B im Detail dargestellt ist. Zum leichteren Ineinanderschieben werden ebenfalls die Zungen 31 und die Ausleger 29a teilweise vorgebogen, wie dies in Fig. 3C gezeigt ist, die das obere Ende 13 im Teilquerschnitt darstellt. Dabei werden die Ausrichtzungen 31 leicht nach unten gebogen, um diese besser seitlich der Stufe unter die Seitenbereiche 18b des unteren Endes 15 einfädeln zu können. Die Ausleger 29a sind leicht nach oben gebogen, damit die Falzzunge 25 leichter unter die Ausleger 29a fährt. Die Schnittansicht der Fig. 3C zeigt auch die Phase 35 an der Vorderkante der Schleifrinne 17a. Wie dies die Querschnittsdarstellungen längs des Schnitts F-F (Fig. 3D) und des Schnitts G-G (Fig. 3E) zeigen, verlaufen im Bereich der Enden 13, 15 Falzungen in Längsrichtung des Bandes 7, also quer zum Schleifband. Die Falzungen stabilisieren die Enden jeweils gegen ein Biegen oder Abknicken.

### Bezugszeichenliste

- 1: Wäschetrommel
- 2: Ladeöffnung
- 3: Achse
- 5: Trommelmantel
- 7: Schleifband
- 9: Isolierband
- 11: Durchgangsverbindung
- 13: oberes Ende
- 15: unteres Ende
- 17a,b: Schleifrinne
- 18a,b: Seitenbereich
- 19: Spalt
- 20: Auflagebereich
- 21: Spannloch
- 23: Spannloch
- 25: Falzzunge
- 27: Langloch
- 29a: Ausleger
- 29b: Ausleger
- 31: Ausrichtzunge
- 33: Stufe
- 35: Phase
- S: Spaltlänge

## Patentansprüche

1. Schleifband für eine Wäschetrommel (1) eines Wäschetrockners mit einem ersten Schleifbandende (13) und einem zweiten Schleifbandende (15), wobei die Länge des Schleifbandes (7) so festgelegt ist, dass bei Montage des Schleifbandes (7) an der Wäschetrommel (1) das erste Ende (13) das zweite Ende überlappt, **dadurch gekennzeichnet, dass** das zweite Ende (15) im Überlappungsbereich mit dem ersten Ende (13) eine Absenkung (33) aufweist.

2. Schleifband nach Anspruch 1, wobei das zweite Ende (15) einen Auflagebereich (20) aufweist, auf dem das erste Ende (13) aufliegt und der gegenüber einem Schleifzonenbereich (17a) des zweiten Endes abgesenkt ausgebildet ist.

3. Schleifband nach Anspruch 1 oder 2, wobei vom ersten Ende (13) her kommend am zweiten Ende (15) zumindest im Überlappungsbereich eine Absenkung (33) ausgebildet ist.

4. Schleifband nach Anspruch 3, wobei die Absenkung (33) abgeschrägt und/oder geprägt ist.

5. Schleifband nach Anspruch 3 oder 4, wobei die Höhe der Absenkung (33) gleich oder ungefähr gleich der Dicke des ersten Endes (13) des Schleifbandes (7) zumindest im Überlappungsbereich des Schleifzonenbereichs (17a) ist.

6. Schleifband nach einem der vorhergehenden Ansprüche, wobei die Vorderkante des ersten Endes (13) zumindest im Schleifzonenbereich (17a) angephast (35) ist oder eine Rampe aufweist.

7. Schleifband nach einem der vorhergehenden Ansprüche, wobei seitlich angrenzend an die Schleifzone (17a, b) ein- oder beidseitig eine Seitenzone (18a, b) zumindest in Teilabschnitten der Länge des Schleifbandes (7) ausgebildet ist.

8. Schleifband nach einem der vorhergehenden Ansprüche, wobei das erste und das zweite Ende (13, 15) eine Verzahnung (25, 29a, 31) aufweisen, die bei Montage des Schleifbandes (7) an einer Wäschetrommel (1) das erste Ende (13) ohne Höhenspiel auf dem zweiten Ende (15) hält.

9. Schleifband nach einem der vorhergehenden Ansprüche, wobei die Seitenzone (18a) des ersten Endes (13) zumindest eine vorspringende Zunge (31) aufweist, die bei montiertem Schleifband (7) zumindest teilweise unter die Seitenzone (18b) des zweiten Endes (15) geführt ist.

10. Schleifband nach einem der vorhergehenden Ansprüche, wobei die Seitenzone (18b) des zweiten Endes (15) zumindest eine vorspringende Zunge (25) aufweist, die bei montiertem Schleifband (7) zumindest teilweise unter die Seitenzone (18a, 29a) des ersten Endes (13) geführt ist.

11. Schleifband nach Anspruch 9 oder 10, wobei die Seitenzone (18a, b) des ersten und/oder zweiten Endes zumindest einen Seitenausleger (29a) aufweist und wobei bei der Montage des Schleifbandes (7) an einer Wäschetrommel (1) zumindest eine der vorspringenden Zungen (25) des zweiten und/oder ersten Endes (13, 15) um den zumindest einen Ausleger gebogen ist oder um den zumindest einen Ausleger biegbar ist.

12. Schleifband nach einem der Ansprüche 7 bis 11, wobei die Schleifzone (17a, b) zumindest im Bereich des ersten und/oder zweiten Endes (13, 15) gegenüber der zumindest einen Seitenzone (18a, b) abgesenkt oder angehoben ist.

13. Schleifband nach einem der vorhergehenden Ansprüche, wobei das erste und das zweite Ende (13, 15) Führungselemente (23, 27) aufweisen, die bei montiertem Schleifband (7) die Enden seitlich zueinander ausrichten.

14. Schleifband nach Anspruch 13, wobei die Führungselemente (23) zumindest teilweise als Montageelemente wirken.

15. Schleifband nach einem der vorhergehenden Ansprüche, wobei das erste und das zweite Ende (13, 15) längs zum Schleifband betrachtet eine Krümmung aufweisen.

16. Wäschetrommel mit einen Schleifband (7) nach einem der vorhergehenden Ansprüche.

17. Wäschetrockner mit einer Wäschetrommel (1) nach Anspruch 16.

## Claims

1. Friction strip for a laundry drum (1) of a laundry drier having a first friction strip end (13) and a second friction strip end (15), wherein the length of the friction strip (7) is fixed so that during assembly of the friction strip (7) on the laundry drum (1), the first end (13) overlaps the second end, **characterised in that** the second end (15) has a depression (33) in the overlapping region with the first end (13).

2. Friction strip according to claim 1, wherein the second end (15) has a support region (20), on which the first end (13) rests and which is designed to be lowered with respect to a friction zone region (17a) of the second end.

3. Friction strip according to claim 1 or 2, wherein coming from the first end (13), a depression (33) is formed on the second end (15) at least in the overlapping region.

4. Friction strip according to claim 3, wherein the depression (33) is bevelled and/or embossed.

5. Friction strip according to claim 3 or 4, wherein the height of the depression (33) is the same as or approximately the same as the thickness of the first end (13) of the friction strip (7) at least in the overlapping region of the friction zone region (17a).

6. Friction strip according to one of the preceding claims, wherein the front edge of the first end (13) is chamfered (35) at least in the friction zone region (17a) or has a ramp.

7. Friction strip according to one of the preceding claims, wherein a side zone (18a, b) is formed at least in parts of the length of the friction strip (7) laterally adjoining the friction zone (17a, b) on one or both sides.

8. Friction strip according to one of the preceding claims, wherein the first and the second end (13, 15) have toothing (25, 29a, 31) which holds the first end (13) without height clearance on the second end (15) during assembly of the friction strip (7) on a laundry drum (1).

9. Friction strip according to one of the preceding claims, wherein the side zone (18a) of the first end (13) has at least one projecting tongue (31) which is guided at least partly below the side zone (18b) of the second end (15) when the friction strip (7) is assembled.

10. Friction strip according to one of the preceding claims, wherein the side zone (18b) of the second end (15) has at least one projecting tongue (25) which is guided at least partly below the side zone (18a, 29a) of the first end (13) when the friction strip (7) is assembled.

11. Friction strip according to claim 9 or 10, wherein the side zone (18a, b) of the first and/or second end has at least one side arm (29a) and wherein during assembly of the friction strip (7) on a laundry drum (1), at least one of the projecting tongues (25) of the second and/or first end (13, 15) is bent around the at least one arm or can be bent around the at least one arm.

12. Friction strip according to one of claims 7 to 11, wherein the friction zone (17a, b) is lowered or raised with respect to the at least one side zone (18a, b) at least in the region of the first and/or second end (13, 15).

13. Friction strip according to one of the preceding claims, wherein the first and the second end (13, 15) have guide elements (23, 27) which align the ends laterally with respect to one another when the friction strip (7) is assembled.

14. Friction strip according to claim 13, wherein the guide elements (23) act at least partly as assembly elements.

15. Friction strip according to one of the preceding claims, wherein the first and the second end (13, 15) have curvature seen longitudinally to the friction strip.

16. Laundry drum having a friction strip (7) according to one of the preceding claims.

17. Laundry drier having a laundry drum (1) according to claim 16.

## Revendications

1. Bande de frottement pour un tambour à linge (1) d'un sèche-linge avec une première extrémité de bande de frottement (13) et une deuxième extrémité de bande de frottement (15), où la longueur de la bande de frottement (7) est fixée de façon que lors du montage de la bande de frottement (7) au tambour à linge (1), la première extrémité (13) recouvre la deuxième extrémité, **caractérisée en ce que** la deuxième extrémité (15) présente dans la zone de recouvrement avec la première extrémité (13) un abaissement (33).

2. Bande de frottement selon la revendication 1, où la deuxième extrémité (15) présente une zone d'application (20) sur laquelle s'applique la première extrémité (13) et qui est abaissée par rapport à une plage de zone de frottement (17a) de la deuxième extrémité.

3. Bande de frottement selon la revendication 1 ou 2, où, en partant de la première extrémité (13), il est réalisé à la seconde extrémité (15) au moins dans la zone de recouvrement un abaissement (33).

4. Bande de frottement selon la revendication 3, où l'abaissement (33) est chanfreiné et/ou matricé.

5. Bande de frottement selon la revendication 3 ou 4, où la hauteur de l'abaissement (33) est égale ou approximativement égale à l'épaisseur de la première extrémité (13) de la bande de frottement (7), au moins dans la zone de recouvrement de la plage de zone de frottement (17a).

6. Bande de frottement selon l'une des revendications précédentes, où l'arête avant de la première extrémité (13), au moins dans la zone de frottement (17a), est biseautée ou présente une rampe.

7. Bande de frottement selon l'une des revendications précédentes, où est réalisée, au voisinage latéral de la zone de frottement (17a, b) sur un ou les deux côtés, une zone latérale (18a, b) au moins dans des sections partielles de la longueur de la bande de frottement (7).

8. Bande de frottement selon l'une des revendications précédentes, où la première et la deuxième extrémité (13, 15) présentent une denture (25, 29a, 31) qui, lors du montage de la bande de frottement (7) à un tambour à linge (1), maintient la première extrémité (13) sans jeu en hauteur, sur la seconde extrémité (15).

9. Bande de frottement selon l'une des revendications précédentes, où la zone latérale (18a) de la première extrémité (13) présente au moins une languette saillante (31) qui, lorsque la bande de frottement (7) est montée, est guidée au moins partiellement sous la zone latérale (18b) de la seconde extrémité (15).

10. Bande de frottement selon l'une des revendications précédentes, où la zone latérale (18b) de la seconde extrémité (15) présente au moins une languette saillante (25) qui, lorsque la bande de frottement (7) est montée, est guidée au moins partiellement sous la zone latérale (18a, 29a) de la première extrémité (13).

11. Bande de frottement selon la revendication 9 ou 10, où la zone latérale (18a, b) de la première et/ou seconde extrémité présente au moins un bras latéral (29a), et où lors du montage de la bande de frottement (7) à un tambour à linge (1), au moins une des languettes saillantes (25) de la seconde et/ou première extrémité (13, 15) est courbée autour d'au moins un bras précité ou peut être courbée autour d'au moins un bras précité.

12. Bande de frottement selon l'une des revendications 7 à 11, où la zone de frottement (17a, b), au moins dans la zone de la première et/ou seconde extrémité (13, 15) est abaissée ou relevée par rapport à au moins une zone latérale précitée (18a, b).

13. Bande de frottement selon l'une des revendications précédentes, où la première et la seconde extrémité (13, 15) présentent des éléments de guidage (23, 27) qui, lorsque la bande de frottement (7) est montée, orientent les extrémités latéralement l'une vers l'autre.

14. Bande de frottement selon la revendication 13, où les éléments de guidage (23) agissent au moins partiellement comme éléments de montage.

15. Bande de frottement selon l'une des revendications précédentes, où la première et la seconde extrémité (13, 15), vues longitudinalement à la bande de frottement, présentent une courbure.

16. Tambour à linge avec une bande de frottement (7) selon l'une des revendications précédentes.

17. Sèche-linge avec un tambour à linge (1) selon la revendication 16.
